# FASCICULE DE BREVET EUROPEEN

(11) **EP 4 429 944 B1**
(45) Date de publication et mention de la délivrance du brevet: **22.04.2026**
(21) Numéro de dépôt: 22814414.3
(22) Date de dépôt: 10.11.2022
(51) Int. Cl.: B63C 11/26

(54) **DISPOSITIF DE COMMUNICATION COMPRENANT UN EMBOUT BUCCAL**
KOMMNUNIKATIONSVORRICHTUNG MIT EINEM MUNDSTÜCK
COMMUNICATION DEVICE COMPRISING A MOUTH PIECE

(30) Priorité: 10.11.2021 FR 2111974
(43) Date de publication de la demande: 18.09.2024
(73) Titulaire: 52 Hertz, 29280 Plouzané (FR)
(72) Inventeur: GUERCHE, Jonas, 92100 BOULOGNE-BILLANCOURT (FR); GUERCHE, Gabriel, 92100 BOULOGNE-BILLANCOURT (FR); DE CRIGNIS, Dylan, 25480 ECOLE VALENTIN (FR)
(74) Mandataire: Oak & Fox
(86) Numéro de dépôt international: PCT/EP2022/081448
(87) Numéro de publication internationale: WO 2023/083952

(56) Documents cités:
- US-A- 156 599
- US-A- 5 493 079
- US-A- 5 706 251
- US-A1- 2012 213 034

## Description

### Domaine de l'invention

L'invention concerne un embout buccal, notamment un embout buccal pour détendeur de plongée, adapté pour la communication sous-marine.

### État de la technique

La communication entre deux plongeurs est rendue difficile par le fait que le milieu aquatique est plus mauvais conducteur d'onde que l'air.

On connait les documents US2012/0213034 et US5,706,251A décrivant tous les deux un embout buccal de détendeur à mettre dans la bouche et comprenant un microphone ainsi qu'un écouteur à conduction osseuse faisant vibrer un plateau de conduction acoustique pour faire passer le signal par les dents de l'utilisateur.

Un premier défaut de ce type de dispositifs est que la conduction osseuse du signal acoustique n'est pas optimale. Un second défaut est que le signal capté est peu intelligible du fait de la partie labiale de l'embout buccal empêchant l'utilisateur de bouger les lèvres de manière suffisante.

L'invention propose un embout buccal permettant de résoudre les inconvénients de l'art antérieur précités.

### Résumé de l'invention

L'invention concerne un dispositif de communication selon la revendication 1, 13 et 14, comprenant un embout buccal destiné à être porté dans la bouche d'un sujet comprenant un plateau de conduction acoustique destinée à être mordu par l'utilisateur ; et un élément vibrant configuré pour convertir une entrée audio en une sortie acoustique, l'élément vibrant étant couplé au plateau de conduction acoustique de manière à transmettre ladite sortie acoustique audit plateau.

L'avantage est de conduire le signal acoustique à travers les dents du plongeur pour créer un écouteur à conduction osseuse.

Dans un mode de réalisation, le plateau de conduction acoustique destiné à être mordu par le sujet comprend une pluralité de crêtes. Un avantage est de combler la cavité du sommet de la dent par les crêtes du plateau.

Dans un mode de réalisation, le plateau de conduction comprend un revêtement élastique et l'épaisseur du revêtement élastique au niveau d'un sommet d'une crête est inférieure à l'épaisseur du revêtement élastique entre deux crêtes. Un avantage est de procurer un compromis idéal entre la conduction osseuse et le confort de l'utilisateur.

Dans un mode de réalisation, l'élément vibrant est agencé pour vibrer dans une direction ; et ledit élément vibrant est encapsulé entre au moins une ou au moins deux parois de butée agencées pour transmettre les vibrations de l'élément vibrant au plateau de conduction acoustique selon ladite direction. La direction de vibration est préférentiellement sensiblement parallèle au plan du plateau de conduction acoustique. Un avantage est d'améliorer la transmission du signal acoustique jusqu'aux dents du plongeur tout en évitant les chocs de l'élément vibrant contre le plateau de conduction.

Dans un autre mode alternatif, la direction de vibration est préférentiellement sensiblement perpendiculaire au plan du plateau de conduction acoustique.

Dans un mode de réalisation, l'élément vibrant est encapsulé entre
▪ une première paroi de butée agencée pour transmettre les vibrations de l'élément vibrant selon ladite direction de vibration au plateau de conduction acoustique et
▪ une seconde paroi sensiblement parallèle à la première paroi ; caractérisé en ce que le dispositif comprend une couche de matériau absorbant entre l'élément vibrant et la seconde paroi.

Dans un mode de réalisation, l'embout buccal est un embout buccal de détendeur, et comprend un microphone pour capter la voix du sujet.

Dans un mode de réalisation, l'embout buccal de détendeur comprend en outre une portion labiale pour accueillir les lèvres de l'utilisateur ; deux lumières de passage de l'air à travers la portion labiale et un évidement de la portion labiale entre les deux lumières de passage de l'air.

Un avantage est de ménager un évidement sensiblement au centre de la partie labiale pour améliorer la liberté de mouvement des lèvres, et ainsi, améliorer l'intelligibilité du signal reçu.

Dans un mode de réalisation, le microphone est agencé entre les ouvertures des deux lumières.

Dans un mode de réalisation, l'embout buccal de détendeur comprend en outre une portion labiale pour accueillir les lèvres de l'utilisateur ; et une lumière de passage de l'air à travers la portion labiale et formée au moins en partie par les parois de la portion labiale.

Dans un mode de réalisation, ladite portion labiale du dispositif est conçue pour que lesdites parois de la portion labiale soient déformables entre :
- une première configuration dans laquelle les parois opposées de la portion labiale ne sont pas en contact, de manière à laisser passer l'air par la lumière de passage d'air 6 et
- une seconde configuration dans laquelle les parois opposées de la portion labiale sont en contact.

Dans un mode de réalisation, les surfaces extérieures des parois labiales présentent au repos une forme concave.

Un avantage de la des parois labiales déformables de forme concave est qu'elles diminuent la force à appliquer par l'utilisateur pour fermer les lèvres. L'intelligibilité et le confort de l'utilisateur sont ainsi favorisées.

Dans un mode de réalisation, le dispositif comprend une armature comprenant :
▪ une première portion destinée à être connectée à un détendeur ;
▪ une seconde portion connectée au plateau de conduction acoustique ;
▪ au moins un bras latéral de connexion rigides s'étendant depuis la première portion jusqu'à la seconde portion de l'armature.

Dans un mode de réalisation, les parois labiales s'étendent depuis la première portion jusqu'à la seconde portion de l'armature en recouvrant le bras latéral de connexion.

Dans un mode de réalisation, la première portion et la seconde portion comprennent chacune une section annulaire à partir desquelles s'étend les parois labiales.

Dans un mode de réalisation, les parois labiales sont conçues pour être déformées pour s'adapter à un flux d'air passant par la lumière de passage de l'air.

Dans un mode de réalisation, la portion labiale comprend deux parois labiales opposées, destinée chacune à être en contact avec une lèvre de l'utilisateur.

Dans un mode de réalisation, le microphone est au moins partiellement intégré dans le revêtement élastique de l'embout.

Dans un mode de réalisation, l'embout comprend en outre des moyens de transmission de signal connectés à l'élément vibrant et/ou au microphone, tels que des câbles électroniques ou une nappe de conduction électronique. Lesdits moyens de transmissions peuvent être intégrés au moins partiellement à l'intérieur du revêtement élastique de l'embout.

Dans un mode de réalisation, le dispositif comprend, en outre, des moyens de transmission de signal connectés électriquement à l'élément vibrant et/ou au microphone par une nappe de conduction électrique, dans lequel la nappe de conduction électrique est collée à une armature comprenant le plateau de conduction et recouverte par surmoulage par un revêtement élastique.

### Description détaillée de l'invention

Un mode de réalisation de l'invention est décrit ci-dessous en référence à la figure 1 représentant l'armature d'un embout buccal pour détendeur destiné à être placé dans la bouche d'un utilisateur selon une vue en perspective. Le revêtement élastique n'est pas représenté sur cette figure pour des soucis de clarté.

### Armature

L'embout buccal 1 comprend une armature 2.

L'armature 2 comprend préférentiellement un revêtement élastique (non représenté). Le revêtement élastique permet avantageusement d'améliorer le confort de l'utilisateur. Préférentiellement, le revêtement élastique est obtenu par surmoulage de l'armature.

L'armature comprend une première portion 6 de connexion destinée à coopérer avec un équipement tel qu'un détendeur de plongée. Préférentiellement, cette première portion 6 comprend une forme annulaire.

L'armature comprend en outre au moins une, préférentiellement deux plateaux de conduction 20 destinés à être mordus par l'utilisateur.

La première portion 6 de l'armature est mécaniquement connectée à par au moins un bras latéral 24. Cette connexion permet avantageusement d'assurer la rigidité de l'embout entre la partie intrabuccal (seconde portion) et la partie connectée au détendeur (première portion).

L'embout buccal 1 comprend une portion labiale 42. La portion labiale 42 est destinée à être recouverte par les lèvres de l'utilisateur pendant utilisation. Ladite portion labiale 42 comprend une lumière 6 permettant le passage de l'air de part et d'autre de la portion labiale. Avantageusement, cette lumière 6 permet le passage de l'air depuis le canal du détendeur vers la bouche du sujet pendant utilisation. La portion labiale 42 permet de créer avec les lèvres de l'utilisateur une fermeture étanche entre l'environnement extérieur et la lumière de passage d'air 6.

Préférentiellement, la portion labiale est agencée entre la première portion de l'armature 23 et les plateaux de conductions 20.

La portion labiale 42 s'étend entre une zone de respiration comprenant les plateaux de conduction acoustique 20 et un moyen de connexion 43. Le moyen de connexion 43 permet avantageusement de faire coopérer l'embout avec un détendeur de plongée. Préférentiellement, le moyen de connexion 43 est de forme tubulaire dont les parois sont rigides.

Comme illustré sur la figure 1, le moyen de connexion forme, avec l'armature 2, une pièce monobloc et peuvent être connectés l'un à l'autre par un bras 24 ou deux bras 24.

Comme illustré sur la figure 10, l'armature peut comprendre une seconde portion annulaire 27 définissant l'entrée de la lumière 6 permettant le passage de l'air. La portion labiale est alors définie entre la première portion 6 et la seconde portion 27.

L'armature peut comprendre en outre une barre de connexion 25 entre les deux bras 24. Cette barre de connexion, dans un mode de réalisation illustré figure 1, comprend un emplacement pour recevoir le microphone 5.

Dans un autre mode de réalisation alternatif illustré sur la figure 10, l'armature comprend un emplacement 51 pour recevoir le microphone agencé sur un côté latéral d'un des plateaux de conduction 20.

Le revêtement peut comprendre un surmoulage de l'armature 2. Notamment, le revêtement en surmoulage peut comprendre des parois labiales 41 destinées à être placées entre les dents et les lèvres de l'utilisateur.

L'embout buccal 1 peut comprendre une fente 26. La fente 26 peut s'étendre le long d'un moyen de connexion 43. La fente 26 permet avantageusement de déformer la section du moyen de connexion 43, par exemple pour pouvoir coopérer avec différents modèles de détendeurs.

La lumière de passage d'air 6 s'étend ainsi à travers la portion labiale 42 et à travers le moyen de connexion 43.

L'armature 2 comprend au moins un plateau de conduction acoustique 20. Le plateau de conduction acoustique 20 est agencé de manière à être mordu par l'utilisateur portant l'embout buccal 1.

### Élément vibrant

L'embout buccal 1 comprend en outre un élément vibrant de type transducteur. L'élément vibrant est connecté au plateau de conduction de manière à transmettre les vibrations de l'élément vibrant au plateau de conduction acoustique.

L'élément vibrant 3 est configuré pour convertir une entrée audio en une sortie acoustique et se coupler acoustiquement aux dents supérieures et/ou inférieures du plongeur pour conduire la sortie acoustique des dents supérieures du plongeur à travers le crâne pour propager le signal acoustique jusqu'à l'oreille interne du plongeur via les os du crâne et de la mâchoire lorsque le plongeur porte l'embout dans la bouche.

### Conduction osseuse avec l'utilisateur

Le plateau de conduction acoustique 20 est conçu et agencé pour se coupler acoustiquement aux dents supérieures de l'utilisateur pour conduire la sortie acoustique des dents supérieures du plongeur à travers le crâne jusqu'à la cochlée afin de générer un son audible dans au moins une des oreilles internes du plongeur lorsque le plongeur porte l'embout buccal 1.

Le plateau de conduction acoustique 20 est configuré pour s'engager et se coupler acoustiquement à la surface des dents du plongeur et est configuré pour conduire les vibrations de l'élément vibrant 3 en réponse à un signal électrique. La vibration de l'élément vibrant 3 produit un signal de sortie acoustique qui est conduit acoustiquement vers les dents du plongeur, via le plateau de conduction acoustique, puis à travers les os de sa mâchoire et de son crâne jusqu'à l'oreille interne, y compris la cochlée, où il est perçu comme un son.

Le matériau du plateau de conduction acoustique 20 peut comprendre une céramique, un métal ou alliage métallique, un matériau polymère tel qu'un polymère résilient. Le plateau de conduction acoustique peut avoir une taille et une forme permettant un couplage acoustique avec une ou plusieurs dents du plongeur.

Dans des modes de réalisation particuliers, le plateau de conduction acoustique 20 peut avoir une forme horizontale incurvée correspondant en partie à la courbure des arcades dentaires du plongeur pour faciliter le contact du plateau de conduction acoustique 20 avec plusieurs dents.

Le plateau de conduction acoustique 20 peut également avoir une ou plusieurs crêtes ou plots ou autres caractéristiques surélevées 21 configurés pour améliorer le couplage et la conduction acoustiques avec les dents du plongeur. Dans des modes de réalisation particuliers, les crêtes ou plots 21 peuvent être positionnés pour entrer en contact avec les dépressions centrales des dents du plongeur.

Le plateau de conduction acoustique 20 comprend préférentiellement un revêtement d'un matériau élastique pour améliorer le confort de l'utilisateur.

L'épaisseur dudit revêtement au sommet d'un plot 21 est préférentiellement inférieure à l'épaisseur du revêtement entre deux plots 21.

Différents profils d'épaisseur de la couche de revêtement 610 sont représentés sur les figures 6 à 8B représentant un plan de coupe d'un embout 1 selon un plan perpendiculaire à la surface du plateau de conduction 620. Ces figures illustrent l'armature du plateau de conduction 620 comprenant des plots ou crêtes 621. La couche de revêtement comprend préférentiellement un matériau élastique. Préférentiellement, le plateau de conduction 620 comprend des portions planes 622 ou sensiblement planes entre deux plots 621.

Les plots 621 représentés ont une forme concave. Les plots peuvent également présenter une forme sphérique ou demi-sphérique, une forme cylindrique ou rectangulaire faisant saillie de la surface 622 du plateau de conduction 620. La forme sphérique ou concave permet avantageusement de coopérer avec le sillon d'une dent.

Dans un premier exemple illustré sur la figure 6, la couche de revêtement comprend l'épaisseur de revêtement 611 au contact du plot 621 q plus faible que l'épaisseur du revêtement 612 au contact de la surface 622 du plateau de conduction 620.

Préférentiellement, l'épaisseur de revêtement 611 au contact du plot 621 est 2 à 10 fois inférieure à l'épaisseur du revêtement 612 au contact de la surface 622 entre deux plots 621.

Dans ce premier exemple, la surface extérieure de la couche de revêtement 610 est bombée au niveau des plots 621.

Un avantage de ce profil est de trouver un bon compromis entre la qualité de la conduction osseuse du signal de l'élément vibrant et le confort en bouche de l'utilisateur.

Dans un second exemple illustré sur la figure 7, le sommet 723 du plot 621 fait saillie à travers la couche de revêtement 610. L'épaisseur de la couche de revêtement dans une zone comprenant le sommet 723 du plot 6+21 est alors nulle.

L'épaisseur de la couche de revêtement 610 diminue jusqu'à devenir nulle au niveau du sommet 723 du plot 621.

Dans cet exemple, la couche de revêtement 610 forme préférentiellement une surface plane ou sensiblement plane à travers de laquelle font saillie les plots 621 du plateau de conduction 620.

Un avantage de ce mode de réalisation est d'optimiser la qualité de la conduction osseuse.

Dans un troisième exemple illustré sur la figure 8A, le sommet 823 du plot 621 affleure avec la surface de la couche de revêtement 610. L'épaisseur de la couche de revêtement 610 au sommet du plot est alors nulle ou sensiblement nulle. Préférentiellement, l'épaisseur de la couche de revêtement 812 entre deux plots 621 est égale ou sensiblement égale à la hauteur d'un plot 621. Dans un autre mode alternatif non représenté, l'épaisseur de la couche de revêtement entre deux plots est inférieure à la hauteur du sommet d'un plot 823.

Dans un quatrième exemple illustré sur la figure 8B, la couche de revêtement 610 présente une surface plane ou sensiblement plane et l'épaisseur de la couche de revêtement au-dessus du sommet des plots 923 et inférieur à l'épaisseur de la couche de revêtement entre deux plots 912.

Un avantage de ce troisième exemple est d'obtenir un meilleur compromis entre la qualité de la conduction osseuse entre le plateau 620 et les dents de l'utilisateur et le confort de l'utilisateur dans lequel la qualité de la conduction osseuse est privilégiée.

La couche de revêtement comprend un matériau élastique. ici, le terme « élastique » doit être compris en opposition avec la rigidité du plateau de conduction. Autrement dit, le module d'Young du matériau de la couche de revêtement est inférieur à celui du matériau du plateau de conduction.

Préférentiellement, la couche de revêtement comprend un matériau plastique silicone, aussi appelé polysiloxane tel que le polydiméthylsiloxane (connut sous l'acronyme « PDMS ») ou un de ses dérivés. De manière alternative, la couche de revêtement comprendre un matériau à base d'élastomère thermoplastique tel qu'un polyuréthane. Un tel matériau est avantageusement biocompatible et facile à utiliser en surmoulage.

L'armature comprend un matériau plastique rigide permettant la conduction du signal émis par l'élément vibrant.

Préférentiellement, l'armature est composée de polypropylène (« PP »), d"acrylonitrile butadiène styrène (« ABS ») ou un de leurs dérivés. Ces deux matériaux permettent avantageusement de créer une adhésion chimique avec une couche de revêtement à base de matériaux silicone. L'adhésion chimique permet d'augmenter l'étanchéité entre l'armature et la couche de revêtement. Le matériau à base d'élastomère thermoplastique est particulièrement sélectionné pour créer une adhésion chimique avec le PP ou l'ABS de l'armature.

Dans un mode de réalisation, la dureté de l'armature est comprise entre 10 et 30 shore A.

Dans un mode de réalisation, l'élément vibrant 3 est agencé pour vibrer dans une direction de vibration A. L'élément vibrant 3 est alors encapsulé entre au moins deux parois 31 selon la direction de vibration A et permettant de transmettre les vibrations de l'élément vibrant au plateau de conduction acoustique 20. Préférentiellement, et comme illustré sur les figures 1 et 2 la direction de vibration A est sensiblement parallèle au plan du plateau de conduction acoustique 20.

Dans un mode de réalisation illustré sur la figure 5, l'élément vibrant est encapsulé, dans sa direction de vibration A, entre une paroi de butée 31 et une seconde paroi 32. Dans ce mode, le dispositif comprend une couche de matériau absorbant 33 agencée entre l'élément vibrant 3 et la seconde paroi 32. Le matériau absorbant 33 est conçu pour amortir les chocs entre l'élément vibrant 3 et la seconde paroi.

Le matériau absorbant comprend par exemple une mousse ou un élastomère.

En vibrant, l'élément vibrant 3 va taper contre la paroi de butée 31 permettant de transmettre les vibrations de l'élément vibrant 3 au plateau de conduction.

L'avantage de la couche matériau absorbant 33 est de diminuer la transmission de vibration entre l'élément vibrant 3 et le plateau de conduction 20 par la seconde paroi 32. La couche de matériau absorbant permet avantageusement de ménager un espace dans lequel l'élément vibrant a suffisamment d'espace pour vibrer tout en étant en contact direct d'une paroi pour transmettre les vibrations à la plaque de conduction. Le matériau absorbant permet ainsi à l'élément vibrant d'avoir au moins un dégrée de liberté par rapport à la paroi. Le matériau absorbant permet également de contraindre le matériau à rester au contact de la paroi de butée lorsque l'élément vibrant est au repos.

De plus, le matériau absorbant permet avantageusement de réduire un effet de décalage de phase entre les vibrations transmises au plateau de conduction par la paroi de butée 31 et la seconde paroi 32.

Un autre avantage est également de créer une force de rappel vers la paroi de butée 31 et le déplacement entre les deux parois de manière plus simple, plus fiable et moins couteuse que dans l'art antérieur.

Dans un mode de réalisation alternatif, la direction de vibration A peut être perpendiculaire au plan du plateau de conduction acoustique 20.

### Microphone

L'embout buccal 1 comprend en outre un microphone 5. Le microphone 5 permet de générer un signal électrique fonction de la voix du plongeur. Le microphone 5 peut être au moins partiellement intégré dans le revêtement élastique de l'armature 2 et peut être protégé par au moins une paroi de protection agencée frontalement au capteur du microphone. La paroi de protection permet avantageusement de réduire les difficultés d'intégration du microphone dans le revêtement lors de l'étape de surmoulage de l'armature. En effet, la paroi de protection permet de protéger le capteur du surmoulage. Dans un mode de réalisation, le microphone, ou au moins sa face de détection sont enrobés dans une couche de protection. La couche de protection permet avantageusement de protéger la face de détection du microphone et d'empêcher sa perforation lors du surmoulage de l'armature avec le matériau élastique pour former la couche de revêtement.

Préférentiellement, le microphone est englobé dans un réceptacle 51 de l'armature, ledit réceptacle comprenant au moins une face protégeant la face de captation du microphone lors du surmoulage de ladite armature.

L'embout buccal 1 peut comprendre en outre des moyens de transmission de signal connectés au microphone 5 et/ou à l'élément vibrant 3. Les moyens de transmission peuvent comprendre des câbles électroniques et/ou une nappe de conduction. Ces moyens de transmissions peuvent être au moins partiellement intégré dans le revêtement élastique de l'armature.

Dans un mode de réalisation, les moyens de transmission comprennent une nappe de conduction. Dans un exemple illustré sur la figure 10, la nappe de conduction 28 est connectée électriquement au microphone 5. La nappe de conduction est également connectée au moins à l'élément vibrant 3. La nappe de conduction est également connectée à un dispositif de communication à distance 70. Par exemple, la nappe de conduction peut être connectée à un câble électrique connectant électriquement la nappe de conduction 28 au dispositif de communication à distance 70.

La nappe de conduction est conçue pour être agencée sur l'armature avant d'être recouverte par une couche de revêtement en même temps que l'armature lors de l'étape de surmoulage. Préférentiellement, la nappe de conduction est fixée contre l'armature par une couche adhésive telle qu'une colle. Très préférentiellement, la nappe de conduction comprend une face adhésive. La face adhésive peut être recouverte par un film de protection. Pour réaliser le montage, le film de protection est retiré et la nappe et collée contre l'armature en maintenant la face adhésive de la nappe contre l'armature. Dans une dernière étape, l'armature comprenant la nappe de conduction est surmoulée par la couche de revêtement. Un tel procédé de fabrication est avantageusement plus rapide, plus fiable et moins couteux.

Comme représenté sur la figure 10, la nappe de conduction présente une géométrie pour entourer au moins partiellement la première portion 23 de l'armature et pour longer les bras 24 de l'armature jusqu'au microphone et/ou jusqu'à l'élément vibrant agencé au niveau du plateau de conduction 20.

Le dispositif de communication à distance 70 peut comprendre tout dispositif capable d'émettre et/ou de recevoir un signal, notamment en milieu marin. De manière non limitative, le dispositif de communication à distance 70 peut comprendre un dispositif de communication acoustique, de radiocommunication, Bluetooth, Wi-Fi.

### Lumières de passage de l'air

Un second mode de réalisation de l'invention est décrit ci-dessous en référence à la figure 2 et la figure 3.

La figure 2 est une vue en perspective d'un embout selon un second mode de réalisation de l'invention, et dans lequel le revêtement n'est pas représenté par souci de clarté.

La figure 3 est une vue en perspective d'un embout selon le second mode de réalisation de l'invention, et dans lequel le revêtement est représenté.

L'embout 1 selon ce second mode de réalisation de l'invention est similaire à l'embout du premier mode de réalisation. Cependant, la portion labiale 42 comprend deux lumières de passage d'air (61 et 62) au lieu d'une seule. De plus, la portion labiale 42 comprend un évidement 63 entre les deux lumières 61 et 62. Cet évidement 63 permet avantageusement de donner plus de liberté aux lèvres du plongeur et ainsi, améliorer l'intelligibilité de la parole enregistrée par le microphone. L'évidement 63 peut être traversant, c'est-à-dire que l'évidemment 63 entre les deux lumières est débouchant de l'autre côté de la portion labiale 42. Dans ce mode de réalisation, l'embout autorise avantageusement le contact entre les lèvres inférieures et supérieures du plongeur, augmentant d'autant plus l'intelligibilité de la parole enregistrée par le microphone 5 de l'embout.

Préférentiellement, l'évidement est agencé de manière à être en regard au centre des lèvres d'un utilisateur portant l'embout buccal 1.

Dans un mode de réalisation alternatif illustré sur la figure 4, l'embout 1 comprend une unique lumière de passage d'air 6 et la portion labiale 42, entre la butée labiale 43 et le moyen de connexion 43, présente une section déformable.

### Portion labiale déformable

La figure 4 est une vue en perspective du dispositif selon un troisième mode de réalisation de l'invention.

Dans ce mode, la section déformable de la portion labiale autorise un déplacement des parois labiales 421 de la portion labiale 42 entre une première configuration dans laquelle les parois opposées de la portion labiale ne sont pas en contact, de manière à laisser passer l'air par la lumière de passage d'air 6 et une seconde configuration dans laquelle les parois labiales 421 opposées de la portion labiale sont en contact.

La première configuration peut être obtenue, par la pression de l'air à travers la lumière lors de l'inspiration ou l'expiration du sujet, repoussant les parois de la portion labiale dans des directions opposées.

La seconde configuration peut être obtenue par la pression des lèvres, notamment sur les parois labiales 421 de part et d'autre de la portion labiale jusqu'au contact entre les deux parois opposées.

La portion labiale est conçue pour autoriser le passage entre la première et la seconde par une déformation élastique de ces parois labiales 421.

Cette déformation permet avantageusement de donner plus de liberté aux lèvres du plongeur et ainsi, améliorer l'intelligibilité de la parole enregistrée par le microphone. Dans ce mode de réalisation, l'embout autorise avantageusement le contact indirect entre les lèvres inférieures et supérieures du plongeur, augmentant d'autant plus l'intelligibilité de la parole enregistrée par le microphone 5 de l'embout.

La figure 9 représente une vue en coupe d'un embout selon un autre mode de réalisation.

Dans ce mode de réalisation, les parois labiales s'étendent depuis la première portion 23 de l'armature jusqu'à la seconde portion 27 de l'armature, formant ainsi la lumière 6 permettant le passage de l'air. Préférentiellement, la première portion 23 et la seconde portion 27 comprennent une section annulaire ou tubulaire, et la paroi labiale s'étend à partir de ladite section annuaire des deux portions (la première et la seconde portion).

Préférentiellement, les parois labiales 421 sont agencées autour des bras latéraux (qui servent ainsi de support mécanique aux parois labiales flexibles.

Préférentiellement, les parois labiales 421 présentent au repos une forme concave depuis l'extérieur de l'embout. Autrement dit, l'espacement entre les deux parois labiales présente un profil décroissant ou strictement décroissant depuis la première portion 23 de l'armature et depuis la seconde portion jusqu'à un point d'inflexion (par exemple au milieu du segment entre la première portion et la seconde portion).

Pour réaliser cette forme, la longueur de chaque paroi labiale est supérieure à la distance entre la première et la seconde portion. Cela permet avantageusement à l'utilisateur de déformer les portions labiales en réduisant la force à appliquer. Une partie du déplacement de la paroi est faite sans déformation élastique de la paroi.

Les parois labiales permettant d'atteindre une telle forme peuvent être réalisées par moulage.

Une armature telle que décrite précédemment est placée dans un système de moulage illustré sur la figure 12.

Le système de moulage est conçu pour mouler un matériau plastique thermoélastique entre la première portion 23 et la seconde portion 27 de l'armature. L'armature telle que décrite précédemment est placée entre deux moules principaux 121 et 122 conçus pour recevoir ladite armature.

Deux pièces de moulages supplémentaires 123 et 124, non-solidaires l'une de l'autre sont insérées entre les deux portions 23, 27 de l'armature, l'une face à l'autre, pour former la lumière de passage de l'air.

Préférentiellement, ces deux pièces de moulage supplémentaire 123, 124 sont en contact une de l'autre pour former deux surfaces concaves depuis la première portion 23 de l'armature jusqu'à la seconde portion 27 de l'armature. Ces surfaces concaves coopèrent avec des surfaces complémentaires des moules principaux 121 et 122 pour former les parois labiales 421 par injection de matière plastique.

Les deux moules supplémentaires 123, 124, à l'intérieur de la lumière de passage de l'air, sont non solidaires de manière à pouvoir retirer chaque moule supplémentaire d'un côté de la lumière de passage de l'air.

Préférentiellement, les moules supplémentaires sont en contact l'un de l'autre en un point où la hauteur de la section de la lumière est la plus faible.

Cela permet avantageusement le retrait de chaque moule d'un côté différend de la lumière de passage de l'air après injection.

L'invention vise ainsi à protéger une méthode de fabrication d'un embout buccal telle que décrite ci-dessus.

L'invention concerne également tout type de dispositif de communication destiné à être inséré dans la bouche d'un sujet. L'embout buccal ne doit pas être limité aux seuls embouts de détendeur de plongée. Par exemple, l'embout buccal d'un dispositif de communication selon l'invention peut concerner un protège-dent.

## Revendications

1. Dispositif de communication comprenant un embout buccal (1) destiné à être porté dans la bouche d'un sujet comprenant :
▪ un plateau (20) de conduction acoustique destiné à être mordu par l'utilisateur ; et
▪ un élément vibrant (3) configuré pour convertir une entrée audio en une sortie acoustique, l'élément vibrant (3) étant couplé au plateau (20) de conduction acoustique de manière à transmettre ladite sortie acoustique audit plateau (20) où le dispositif comprend en outre :
▪ une portion labiale (42) pour accueillir les lèvres de l'utilisateur ;
▪ une lumière (6) de passage de l'air à travers la portion labiale (42) et formée au moins en partie par les parois de la portion labiale (42) ;
**caractérisé en ce que**
la portion labiale (42) est conçue pour que lesdites parois (421) de la portion labiale soient déformables entre une première configuration dans laquelle les parois opposées de la portion labiale ne sont pas en contact, de manière à laisser passer l'air par la lumière de passage d'air 6 et une seconde configuration dans laquelle les parois opposées de la portion labiale sont en contact,
et dans lequel les surfaces extérieures des parois labiales (421) présentent au repos une forme concave.

2. Dispositif selon la revendication 1, **caractérisé en ce que** le plateau (20) de conduction acoustique destiné à être mordu par le sujet comprend une pluralité de crêtes (21), dans lequel le plateau (20) de conduction comprend un revêtement élastique et l'épaisseur du revêtement élastique au niveau d'un sommet d'une crête (21) est inférieure à l'épaisseur du revêtement élastique entre deux crêtes (21).

3. Dispositif selon l'une des revendications précédentes, dans lequel l'élément vibrant (3) est agencé pour vibrer dans une direction de vibration (A) ; ledit élément vibrant étant encapsulé entre :
▪ une première paroi (31) de butée agencée pour transmettre les vibrations de l'élément vibrant (3) selon ladite direction de vibration (A) au plateau (20) de conduction acoustique et
▪ une seconde paroi (32) sensiblement parallèle à la première paroi ; **caractérisé en ce que** le dispositif comprend une couche de matériau absorbant (33) entre l'élément vibrant et la seconde paroi (32), ledit matériau absorbant (33) étant conçu pour amortir les chocs entre l'élément vibrant (3) et la seconde paroi (32).

4. Dispositif selon l'une des revendications précédentes, dans lequel l'embout buccal (1) est un embout buccal de détendeur, et **caractérisé en ce qu'**il comprend en outre un microphone (5) pour capter la voix du sujet.

5. Dispositif selon la revendication 4, dans lequel l'embout buccal (1) de détendeur comprend en outre :
▪ une portion labiale (42) pour accueillir les lèvres de l'utilisateur ;
▪ deux lumières (61, 62) de passage de l'air à travers la portion labiale (42) ;
dans lequel ladite portion labiale (42) comprend un évidement (42) entre les deux lumières (61, 62) de passage de l'air.

6. Dispositif selon la revendication 5, dans lequel le microphone (5) est agencé entre les ouvertures des deux lumières (61, 62).

7. Dispositif selon l'une des revendications 1 à 6, **caractérisé en ce que** le dispositif comprend une armature comprenant :
▪ une première portion (23) destinée à être connectée à un détendeur ;
▪ une seconde portion (27) connectée au plateau (20) de conduction acoustique ;
▪ au moins un bras latéral de connexion (24) rigides s'étendant depuis la première portion (23) jusqu'à la seconde portion (27) de l'armature ;
et **en ce que** les parois labiales (421) s'étendent depuis la première portion (23) jusqu'à la seconde portion (27) de l'armature en recouvrant le bras latéral de connexion (24).

8. Dispositif selon la revendication 7 dans laquelle la première portion (23) et la seconde portion (27) comprennent chacune une section annulaire à partir desquelles s'étend les parois labiales (421).

9. Dispositif selon l'une des revendications 1 à 8, dans lequel les parois labiales sont conçues pour être déformées pour s'adapter à un flux d'air passant par la lumière de passage de l'air.

10. Dispositif selon l'une des revendications 1 à 9, dans lequel la portion labiale comprend deux parois labiales opposées, destinée chacune à être en contact avec une lèvre de l'utilisateur.

11. Dispositif selon la revendication 4, dans lequel le microphone (5) est au moins partiellement intégré dans le revêtement élastique de l'embout.

12. Dispositif selon la revendication 4, comprenant en outre des moyens de transmission de signal connectés électriquement à l'élément vibrant et/ou au microphone par une nappe de conduction électrique (28), dans lequel la nappe de conduction électrique est collée à une armature comprenant le plateau de conduction et recouverte par surmoulage par un revêtement élastique.

13. Dispositif de communication comprenant un embout buccal (1) destiné à être porté dans la bouche d'un sujet comprenant :
▪ un plateau (20) de conduction acoustique destiné à être mordu par l'utilisateur ; et
▪ un élément vibrant (3) configuré pour convertir une entrée audio en une sortie acoustique, l'élément vibrant (3) étant couplé au plateau (20) de conduction acoustique de manière à transmettre ladite sortie acoustique audit plateau (20) où l'élément vibrant (3) est agencé pour vibrer dans une direction de vibration (A) ; **caractérisé en ce que** ledit élément vibrant est encapsulé entre :
▪ une première paroi (31) de butée agencée pour transmettre les vibrations de l'élément vibrant (3) selon ladite direction de vibration (A) au plateau (20) de conduction acoustique et
▪ une seconde paroi (32) sensiblement parallèle à la première paroi ; **caractérisé en ce que** le dispositif comprend une couche de matériau absorbant (33) entre l'élément vibrant e1t la seconde paroi (32), ledit matériau absorbant (33) étant conçu pour amortir les chocs entre l'élément vibrant (3) et la seconde paroi (32).

14. Dispositif de communication comprenant un embout buccal (1) de détendeur destiné à être porté dans la bouche d'un sujet comprenant :
▪ un plateau (20) de conduction acoustique destiné à être mordu par l'utilisateur ;
▪ un élément vibrant (3) configuré pour convertir une entrée audio en une sortie acoustique, l'élément vibrant (3) étant couplé au plateau (20) de conduction acoustique de manière à transmettre ladite sortie acoustique audit plateau (20) ;
▪ un microphone (5) pour capter la voix du sujet ;
▪ une portion labiale (42) pour accueillir les lèvres de l'utilisateur ;
▪ **caractérisé en ce qu'**il comprend deux lumières (61, 62) de passage de l'air à travers la portion labiale (42) ; ladite portion labiale (42) comprenant un évidement (42) entre les deux lumières (61, 62) de passage de l'air ; et **en ce que** le microphone (5) est agencé entre les ouvertures des deux lumières (61, 62).

## Patentansprüche

1. Kommunikationsvorrichtung, umfassend ein Mundstück (1) zum Tragen im Mund eines Nutzers, umfassend:
▪ eine Schallleitungsplatte (20), die zum Beißen durch den Nutzer bestimmt ist; und
▪ ein Schwingelement (3), das so eingerichtet ist, dass es einen Audioeingang in einen Akustikausgang umwandelt, wobei das Schwingelement (3) mit der Schallleitungsplatte (20) gekoppelt ist, um den Akustikausgang an diese Platte (20) zu übertragen wobei die Vorrichtung ferner umfasst:
▪ einen Lippenabschnitt (42) zur Aufnahme der Lippen des Benutzers;
▪ eine Öffnung (6) für den Luftstrom durch den Lippenabschnitt (42), die mindestens teilweise durch die Wände des Lippenabschnitts (42) gebildet wird;
**dadurch gekennzeichnet, dass** der Lippenabschnitt (42) so ausgebildet ist, dass die Wände (421) des Lippenabschnitts zwischen einer ersten Konfiguration, in der die gegenüberliegenden Wände des Lippenabschnitts keinen Kontakt haben, verformbar sind, so dass die Luft durch die Luftstromöffnung 6 strömen kann,
und einer zweiten Konfiguration, in der die gegenüberliegenden Wände des Lippenabschnitts Kontakt haben,
und wobei die Außenflächen der Lippenwände (421) in Ruhestellung eine konkave Form aufweisen.

2. Vorrichtung nach Anspruch 1, **dadurch gekennzeichnet, dass** die vom Nutzer zu beißende Schallleitungsplatte (20) mehrere Höcker (21) umfasst, wobei die Schallleitungsplatte (20) eine elastische Beschichtung umfasst und die Dicke der elastischen Beschichtung an einem Scheitelpunkt eines Höckers (21) geringer ist als die Dicke der elastischen Beschichtung zwischen zwei Höckern (21).

3. Vorrichtung nach einem der vorhergehenden Ansprüche, wobei das Schwingelement (3) zum Schwingen in einer Schwingrichtung (A) angeordnet ist; wobei das Schwingelement eingekapselt ist zwischen:
▪ einer erste Anschlagwand (31), die so angeordnet ist, dass sie die Schwingungen des Schwingelements (3) in der Schwingrichtung (A) auf die Schallleitungsplatte (20) überträgt, und
▪ einer zweiten Wand (32) im Wesentlichen parallel zur ersten Wand; **dadurch gekennzeichnet, dass** die Vorrichtung eine Schicht aus absorbierendem Material (33) zwischen dem Schwingelement und der zweiten Wand (32) umfasst, wobei das absorbierende Material (33) so ausgelegt ist, dass es die Stöße zwischen dem Schwingelement (3) und der zweiten Wand (32) dämpft.

4. Vorrichtung nach einem der vorhergehenden Ansprüche, wobei das Mundstück (1) ein Atemregler-Mundstück ist, und **dadurch gekennzeichnet, dass** es ferner ein Mikrofon (5) zum Erfassen der Stimme des Nutzers umfasst.

5. Vorrichtung nach Anspruch 4, wobei das Mundstück (1) des Atemreglers ferner umfasst:
▪ einen Lippenabschnitt (42) zur Aufnahme der Lippen des Nutzers;
▪ zwei Öffnungen (61, 62) für den Luftstrom durch den Lippenabschnitt (42);
wobei der Lippenabschnitt (42) eine Aussparung (42) zwischen den beiden Luftstromöffnungen (61, 62) umfasst.

6. Vorrichtung nach Anspruch 5, wobei das Mikrofon (5) zwischen den beiden Öffnungen (61, 62) angeordnet ist.

7. Vorrichtung nach einem der Ansprüche 1 bis 6, **dadurch gekennzeichnet, dass** die Vorrichtung eine Armierung umfasst, umfassend:
▪ einen ersten Abschnitt (23), der dazu bestimmt ist, mit einem Druckminderer verbunden zu werden;
▪ einen zweiten Abschnitt (27), der mit der Schallleitungsplatte (20) verbunden wird;
▪ mindestens einen starren seitlichen Verbindungsarm (24), der sich vom ersten Abschnitt (23) bis zum zweiten Abschnitt (27) der Armierung erstreckt;
und dass sich die Lippenwände (421) vom ersten Abschnitt (23) bis zum zweiten Abschnitt (27) der Armierung erstrecken und den seitlichen Verbindungsarm (24) bedecken.

8. Vorrichtung nach Anspruch 7, wobei der erste Abschnitt (23) und der zweite Abschnitt (27) jeweils einen ringförmigen Abschnitt umfassen, aus dem sich die Lippenwände (421) erstrecken.

9. Vorrichtung nach einem der Ansprüche 1 bis 8, wobei die Lippenwände so ausgebildet sind, dass sie sich an einen Luftstrom anpassen, der durch die Luftstromöffnung strömt.

10. Vorrichtung nach einem der Ansprüche 1 bis 9, wobei der Lippenabschnitt zwei gegenüberliegende Lippenwände umfasst, die jeweils dazu bestimmt sind, mit einer Lippe des Nutzers in Kontakt zu sein.

11. Vorrichtung nach Anspruch 4, wobei das Mikrofon (5) mindestens teilweise in die elastische Beschichtung des Mundstücks integriert ist.

12. Vorrichtung nach Anspruch 4, ferner umfassend Signalübertragungsmittel, die elektrisch mit dem Schwingelement und/oder dem Mikrofon durch eine elektrisch leitfähige Matte (28) verbunden sind, wobei die elektrisch leitfähige Matte mit einer Armierung, die die Leitplatte umfasst, verklebt und durch Umspritzen mit einer elastischen Beschichtung bedeckt ist.

13. Kommunikationsvorrichtung, umfassend ein Mundstück (1) zum Tragen im Mund eines Nutzers, umfassend:
▪ eine Schallleitungsplatte (20), die zum Beißen durch den Nutzer bestimmt ist; und
▪ ein Schwingelement (3), das so eingerichtet ist, dass es einen Audioeingang in einen Akustikausgang umwandelt, wobei das Schwingelement (3) mit der Schallleitungsplatte (20) gekoppelt ist, um den Akustikausgang an diese Platte (20) zu übertragen, wobei das Schwingelement (3) so angeordnet ist, dass es in einer Schwingrichtung (A) schwingt; **dadurch gekennzeichnet, dass** das Schwingelement zwischen:
▪ einer erste Anschlagwand (31), die so angeordnet ist, dass sie die Schwingungen des Schwingelements (3) in der Schwingrichtung (A) auf die Schallleitungsplatte (20) überträgt, und
▪ einer zweiten Wand (32) im Wesentlichen parallel zur ersten Wand; **dadurch gekennzeichnet, dass** die Vorrichtung eine Schicht aus absorbierendem Material (33) zwischen dem Schwingelement und der zweiten Wand (32) umfasst, wobei das absorbierende Material (33) so ausgelegt ist, dass es die Stöße zwischen dem Schwingelement (3) und der zweiten Wand (32) dämpft.

14. Kommunikationsvorrichtung, umfassend ein Atemregler-Mundstück (1) zum Tragen im Mund eines Nutzers, umfassend:
▪ eine Schallleitungsplatte (20), die zum Beißen durch den Benutzer bestimmt ist;
▪ ein Schwingelement (3), das so eingerichtet ist, dass es einen Audioeingang in einen Akustikausgang umwandelt, wobei das Schwingelement (3) mit der Schallleitungsplatte (20) gekoppelt ist, um den Akustikausgang an diese Platte (20) zu übertragen;
▪ ein Mikrofon (5) zur Erfassung der Stimme des Nutzers;
▪ einen Lippenabschnitt (42) zur Aufnahme der Lippen des Nutzers;
▪ **dadurch gekennzeichnet, dass** es zwei Öffnungen (61, 62) für den Luftstrom durch den Lippenabschnitt (42) umfasst; der Lippenabschnitt (42) umfasst eine Aussparung (42) zwischen den beiden Luftstromöffnungen (61, 62); und
wobei das Mikrofon (5) zwischen den beiden Öffnungen (61, 62) angeordnet ist.

## Claims

1. Communication device comprising a mouthpiece (1) intended to be worn in the mouth of a subject comprising:
▪ an acoustic conduction plate (20) intended to be bitten by the user; and
▪ a vibrating element (3) configured to convert an audio input into an acoustic output, the vibrating element (3) being coupled to the acoustic conduction plate (20) so as to transmit said acoustic output to said plate (20);
wherein the device further comprises:
▪ a labial portion (42) to accommodate the user's lips;
▪ a lumen (6) for passing air through the labial portion (42) and formed at least in part by the walls of the labial portion (42); **characterized in that**, the labial portion (42) is designed so that said walls (421) of the labial portion are deformable between a first configuration in which the opposite walls of the labial portion are not in contact, so as to allow air to pass by the air passage lumen 6 and a second configuration in which the opposite walls of the labial portion are in contact, and in which the exterior surfaces of the labial walls (421) have a concave shape at rest.

2. Device according to claim 1, **characterized in that** the acoustic conduction plate (20) intended to be bitten by the subject comprises a plurality of ridges (21), wherein the conduction plate (20) comprises an elastic coating and the thickness of the elastic coating at a top of a ridge (21) is less than the thickness of the elastic coating between two ridges (21).

3. Device according to one of the preceding claims, wherein the vibrating element (3) is arranged to vibrate in a vibration direction (A); said vibrating element being encapsulated between:
▪ a first stop wall (31) arranged to transmit the vibrations of the vibrating element (3) in said vibration direction (A) to the acoustic conduction plate (20) and
▪ a second wall (32) substantially parallel to the first wall; **characterized in that** the device comprises a layer of absorbent material (33) between the vibrating element and the second wall (32); said absorbent material (33) being designed to absorb chocs between the vibrating element (3) and the second wall (32).

4. Device according to one of the preceding claims, wherein the mouthpiece (1) is a regulator mouthpiece, and **characterized in that** it further comprises a microphone (5) for capturing the voice of the subject.

5. Device according to claim 4, wherein the regulator mouthpiece (1) further comprises:
▪ a labial portion (42) to accommodate the user's lips;
▪ two lumens (61, 62) for passing air through the labial portion (42); in which said labial portion (42) comprises a recess (42) between the two air passage lumens (61, 62).

6. Device according to claim 5, wherein the microphone (5) is arranged between the openings of the two lumens (61, 62).

7. Device according to any of claims 1 to 6, **characterized in that** the device comprises an armature comprising:
▪ a first portion (23) intended to be connected to a regulator;
▪ a second portion (27) connected to the acoustic conduction plate (20);
▪ at least one rigid lateral connection arm (24) extending from the first portion (23) to the second portion (27) of the armature; and **in that** the labial walls (421) extend from the first portion (23) to the second portion (27) of the armature by covering the lateral connection arm (24).

8. Device according to claim 7 wherein the first portion (23) and the second portion (27) each comprise an annular section from which the labial walls (421) extend.

9. Device according to any of claims 1 to 8, wherein the labial walls are designed to be deformed to adapt to an air flow passing through the air passage lumen.

10. Device according to any of claims 1 to 9, wherein the labial portion comprises two opposite labial walls, each intended to be in contact with a lip of the user.

11. Device according to claim 4, wherein the microphone (5) is at least partially integrated into the elastic coating of the mouthpiece.

12. Device according to claim 4, further comprising signal transmission means electrically connected to the vibrating element and/or to the microphone by an electrical ribbon cable (28), in which the electrical conduction sheet is bonded to an armature comprising the conduction plate and covered by overmolding with an elastic coating.

13. Communication device comprising a mouthpiece (1) intended to be worn in the mouth of a subject comprising:
▪ an acoustic conduction plate (20) intended to be bitten by the user; and
▪ a vibrating element (3) configured to convert an audio input into an acoustic output, the vibrating element (3) being coupled to the acoustic conduction plate (20) so as to transmit said acoustic output to said plate (20)
wherein the vibrating element (3) is arranged to vibrate in a vibration direction (A); **characterized in that** said vibrating element is encapsulated between:
▪ a first stop wall (31) arranged to transmit the vibrations of the vibrating element (3) in said vibration direction (A) to the acoustic conduction plate (20) and
▪ a second wall (32) substantially parallel to the first wall; **characterized in that** the device comprises a layer of absorbent material (33) between the vibrating element and the second wall (32); said absorbent material (33) being designed to absorb chocs between the vibrating element (3) and the second wall (32).

14. Communication device comprising a mouthpiece (1) intended to be worn in the mouth of a subject comprising:
▪ an acoustic conduction plate (20) intended to be bitten by the user; and
▪ a vibrating element (3) configured to convert an audio input into an acoustic output, the vibrating element (3) being coupled to the acoustic conduction plate (20) so as to transmit said acoustic output to said plate (20)
▪ a microphone (5) for capturing the voice of the subject.
▪ a labial portion (42) to accommodate the user's lips;
**characterized in that** it further comprises two lumens (61, 62) for passing air through the labial portion (42); in which said labial portion (42) comprises a recess (42) between the two air passage lumens (61, 62), and **in that** the microphone (5) is arranged between the openings of the two lumens (61, 62).
